# FASCICULE DE BREVET EUROPEEN

(11) **EP 1 322 392 B1**
(45) Date de publication et mention de la délivrance du brevet: **23.03.2005**
(21) Numéro de dépôt: 01972183.6
(22) Date de dépôt: 21.09.2001
(51) Int. Cl.: A63H 33/08, A63H 33/06

(54) **ELEMENT DE JEU DE CONSTRUCTION, ET JEU DE CONSTRUCTION UTILISANT CET ELEMENT**
SPIELBAUSTEIN UND SPIELSTEINBAUSATZ MIT DIESEM STEIN
CONSTRUCTION SET ELEMENT AND CONSTRUCTION SET USING SAME

(30) Priorité: 22.09.2000 FR 0012109
(43) Date de publication de la demande: 02.07.2003
(73) Titulaire: Celda S.A.S, 69100 Villeurbanne (FR)
(72) Inventeur: GRALL, Didier, F-01700 Miribel (FR)
(74) Mandataire: Gaucherand, Michel
(86) Numéro de dépôt international: PCT/FR2001/002946
(87) Numéro de publication internationale: WO 2002/024294

(56) Documents cités:
- EP-A- 0 269 099
- CH-A- 354 015
- DE-A- 19 842 500
- FR-A- 2 144 996

## Description

L'invention se rapporte à des éléments de jeu de construction présentant plusieurs possibilités d'assemblage et à un jeu de construction utilisant ces éléments.

Le document d'art antérieur FR-A-2144 996 décrit un élément de jeu de construction comportant toutes les caractéristiques présentes dans le préambule de la revendication 1.

Plus particulièrement, les éléments de jeu selon l'invention peuvent être utilisés pour la réalisation de parcours de jeux pour enfants.

Ces parcours de jeux sont destinés aux collectivités d'enfants qui pratiquent des activités physiques dans des écoles ou collectivités.

Les parcours de jeux sont des ensembles de différents éléments qui visent à développer la motricité des utilisateurs tels que des enfants. Ils permettent de développer la pratique de la marche, de l'équilibre, de déplacements simples ou difficiles.

De tels parcours de jeux existent déjà, ils présentent toutefois plusieurs inconvénients :
- les possibilités d'assemblage des éléments restent faibles ;
- l'assemblage des différents éléments de construction est parfois complexe et nécessite l'utilisation de pièces supplémentaires ;
- les éléments de liaison entre les éléments de construction du parcours sont tels que l'enfant suivant ce parcours ne rencontre pas une surface plane et risque de tomber.

L'invention vise à remédier à ces inconvénients en proposant des éléments de construction faciles à assembler de différentes manières ce qui permet d'augmenter les possibilités de parcours.

A cet effet, un premier objet de l'invention est un élément de jeu de construction apte à être associé à d'autres éléments semblables au moins par emboîtement, formé par l'assemblage de plusieurs cylindres, l'extrémité supérieure de chaque cylindre présentant un diamètre inférieur à celui dudit cylindre sur une hauteur prédéterminée, l'extrémité inférieure comportant un évidement de même diamètre et hauteur que l'extrémité supérieure dudit cylindre, de sorte qu'une extrémité supérieure de cylindre peut s'emboîter dans une extrémité inférieure de cylindre, caractérisé en ce qu'il comprend au moins trois cylindres de mêmes dimensions, chaque cylindre étant relié à un autre cylindre par au moins un bras, l'axe longitudinal de chaque bras étant perpendiculaire aux axes de révolution desdits cylindres, les axes longitudinaux des bras formant entre eux un angle de 90°.

Dans un mode de réalisation, le ou les face(s) latérale(s) des bras, parallèle(s) aux axes desdits cylindres présente(nt) une forme incurvée complémentaire de la forme extérieure desdits cylindres.

En particulier, la longueur des bras et la forme incurvée de leurs faces latérales peuvent être telles qu'un cylindre de même diamètre que lesdits cylindres peut être inséré à l'intérieur de l'angle formé par trois cylindres reliés entre eux par des bras, un faible jeu subsistant entre le cylindre inséré, lesdits cylindres et les bras.

II est ainsi possible de placer les éléments de construction les uns à côté des autres, les bras de liaison entre les cylindres comblant les espaces entre les cylindres.

Dans une variante, le centre de symétrie du cylindre inséré entre lesdits trois cylindres peut être aligné avec les centres de symétrie de deux des cylindres, et situé à égale distance de ces deux centres de symétrie.

Les cylindres des éléments mis côte à côte sont ainsi espacés régulièrement suivant une direction et accolés dans une autre direction, ce qui permet aux enfants marchant sur les extrémités supérieures des cylindres de choisir des parcours plus ou moins difficiles.

Dans une variante, la dimension des bras suivant l'axe de révolution des cylindres est inférieure ou égale à la moitié de la hauteur d'un cylindre.

Les bras d'un élément peuvent alors être reliés aux cylindres sur la moitié inférieure ou sur la moitié supérieure desdits cylindres.
II est alors possible d'emboîter les éléments «tête - bêche»: un premier élément reposant sur les extrémités inférieures de ses cylindres, un deuxième élément reposant sur les extrémités supérieures de ses cylindres, de telle sorte que les bras du deuxième élément croisent par au dessus ou en dessous les bras du premier élément.

Dans une autre variante, l'élément selon l'invention comprend cinq cylindres reliés deux à deux par quatre bras, un des cylindres étant relié aux quatre autres.

Dans une autre variante, l'élément selon l'invention comprend quatre cylindres reliés en chaîne par trois bras.

Il est possible d'envisager d'autres arrangements des cylindres, les bras étant toujours disposés à 90°, ce qui permet de multiplier les possibilités d'assemblage des éléments entre eux.

Les cylindres peuvent par ailleurs présenter une cavité les traversant suivant leur axe de révolution.

On peut aussi prévoir que l'extrémité inférieure de chaque cylindre soit obturée par un disque de forme complémentaire, afin que la surface externe inférieure du cylindre soit plane. Le disque peut aussi servir d'antidérapant.

Ainsi, lorsque l'élément repose sur son extrémité supérieure, l'enfant rencontre une surface plane pour marcher.

Retourné, l'élément repose sur le sol et peut servir d'antidérapant lorsque l'enfant monte sur le cylindre ou l'ensemble de cylindres.

Par ailleurs, la matière utilisée pour réaliser le disque peut être souple ou rigide ou le disque peut comporter un dispositif créant une note musicale, ce qui permet de faire varier les sensations ressenties par l'utilisateur.

Un deuxième objet de l'invention est un jeu de construction caractérisé en ce qu'il comprend des éléments de liaison permettant de relier entre eux les cylindres d'un ou plusieurs éléments tels que décrits précédemment.
Dans une première réalisation, l'élément de liaison comprend au moins deux anneaux de liaison identiques, le diamètre interne de chaque anneau étant égal au diamètre de l'extrémité supérieure d'un cylindre, l'épaisseur dudit anneau étant égale à la hauteur de ladite extrémité supérieure d'un cylindre.

On peut également prévoir trois anneaux reliés ensemble pouvant être placés sur les cylindres d'un même élément. Des ensembles d'anneaux plus importants peuvent également être utilisés.

Dans une deuxième variante, l'élément de liaison comprend deux anneaux de liaison reliés par un bras plat de forme sensiblement rectangulaire.

Dans d'autres variantes, le bras entre les deux anneaux de liaison présente d'autres formes.

Dans une autre variante, les deux anneaux de liaison sont situés dans des plans parallèles et distincts.

Dans une autre réalisation, l'élément de liaison est une tige apte à être insérée dans la cavité d'un cylindre suivant l'axe de révolution dudit cylindre.

Les éléments peuvent ainsi être reliés les uns aux autres en reposant sur les faces latérales de leurs cylindres.

Dans une variante, l'élément de liaison est une tige souple dont les extrémités rigides sont aptes à être insérées dans la cavité du cylindre suivant l'axe de révolution dudit cylindre.

Les éléments ainsi reliés reposent sur leurs extrémités inférieures ou supérieures et les tiges souples peuvent former des arches au dessus ou en dessous desquelles les enfants peuvent passer.

Dans une troisième réalisation, l'élément de liaison est une plaque plane de faible épaisseur comportant des cavités cylindriques destinées à recevoir l'extrémité inférieure des cylindres des éléments.
Cette épaisseur est par exemple sensiblement identique à l'épaisseur de l'extrémité supérieure du cylindre.

Ces plaques ou tapis permettent d'éviter que les éléments ne glissent sur le sol. Elles permettent aussi de placer plusieurs éléments côte à côte suivant différentes configurations.

Ces différents éléments peuvent également être utilisés comme jeu de construction.

D'autres particularités et avantages de l'invention apparaîtront encore dans la description ci-après.

Aux dessins annexés donnés à titre d'exemples non limitatifs :
- la figure 1 représente une vue de dessus d'un élément de construction selon un premier mode de réalisation de l'invention ;
- la figure 2 représente une vue de dessus d'un élément de construction selon un deuxième mode de réalisation de l'invention ;
- la figure 3 représente une vue de dessus d'un élément de construction selon un troisième mode de réalisation de l'invention ;
- la figure 4 représente une vue en perspective d'un cylindre d'un élément de construction, le cylindre étant retourné ;
- la figure 5 représente une vue de dessus de deux éléments de construction selon le premier mode de réalisation de l'invention placés côte à côte ;
- la figure 6 représente une vue de face de deux éléments de construction selon le premier mode de réalisation de l'invention, emboîtés l'un dans l'autre ;
- la figure 7 représente une vue de dessus de deux éléments de construction selon le premier mode de réalisation de l'invention, placés tête-bêche l'un sur l'autre ;
- la figure 8 représente une vue de côté de deux éléments de construction selon le premier mode de réalisation de l'invention, reliés par un élément de liaison en forme de tige ;
- les figures 9 à 11 représentent en vue de dessus différents modes de réalisation d'un élément de liaison ;
- la figure 12 représente en perspective un autre mode de réalisation d'un élément de liaison.

La figure 1 représente un élément 1 de jeu de construction apte à être associé à d'autres éléments semblables au moins par emboîtement.

L'élément 1 est formé par l'assemblage de plusieurs cylindres 2.

L'extrémité supérieure 3 de chaque cylindre 2 présente un diamètre inférieur à celui dudit cylindre 2 sur une hauteur prédéterminée.

L'extrémité inférieure 4 de chaque cylindre 2 comporte un évidement 5 de même diamètre et hauteur que l'extrémité supérieure 3 dudit cylindre 2, de sorte qu'une extrémité supérieure 3 de cylindre 2 peut s'emboîter dans une extrémité inférieure 4 de cylindre 2, les dimensions de tous les cylindres 2 étant identiques.

Un cylindre 2 est représenté sur la figure 4.

Dans la suite de la description, on entend par extrémité inférieure, l'extrémité destinée à reposer habituellement sur le sol ou une surface plane.

On entend par extrémité supérieure, l'autre extrémité du cylindre 2.

Les extrémités supérieure 3 et inférieure 4 d'un cylindre 2 sont en général pleines afin de permettre à un enfant de marcher dessus.

Dans le mode de réalisation représenté sur les figures, les cylindres 2 présentent une cavité 6 les traversant entièrement suivant leur axe de révolution.

L'élément 1 selon l'invention comprend au moins trois cylindres 2 de mêmes dimensions, chaque cylindre 2 étant relié à un autre cylindre 2 par au moins un bras 7, l'axe longitudinal de chaque bras étant perpendiculaire aux axes de révolution desdits cylindres, les axes longitudinaux des bras 7 formant entre eux un angle de 90°.
Les axes de révolution des cylindres 2 reliés ensemble sont parallèles entre eux, les extrémités supérieures 3 des cylindres 2 étant situées dans le même plan perpendiculaire aux axes de révolution.

Dans le mode de réalisation décrit sur la figure 1, l'élément 1 comprend 3 cylindres 2 reliés deux à deux par deux bras 7.

Les éléments 1 selon l'invention peuvent également comprendre plus de trois cylindres reliés entre eux.

La figure 2 représente un élément 1 à quatre cylindres 2 reliés deux à deux par trois bras 7. L'axe longitudinal de chaque bras 7 étant perpendiculaire à l'axe longitudinal du bras 7 adjacent. Les cylindres 2 sont disposés suivant une ligne brisée.

Le mode de réalisation de la figure 3 comprend cinq cylindres 2. Un cylindre central est relié aux quatre autres cylindres 2 par des bras 7 perpendiculaires deux à deux.

Dans les trois modes de réalisation représentés sur les figures 1 à 3, les faces latérales 8 des bras 7, parallèles aux axes desdits cylindres 2 présentent une forme incurvée complémentaire de la forme extérieure desdits cylindres 2.

La longueur des bras 7 et la forme incurvée de leurs faces latérales 8 sont telles qu'un cylindre 2 de même diamètre que lesdits cylindres 2 peut être inséré à l'intérieur de l'angle formé par trois cylindres 2 reliés entre eux par des bras 7, un faible jeu subsistant entre le cylindre inséré, lesdits cylindres et les bras.

Dans les modes de réalisation représenté sur les figures 1 à 3, le centre de symétrie du cylindre 2 inséré entre lesdits trois cylindres 2 est alors aligné avec les centres de symétrie de deux des cylindres 2, et situé à égale distance de ces deux centres de symétrie.

La forme incurvée des faces latérales 8 des bras 7 épouse alors le contour du cylindre 2 inséré tel que représenté sur la figure 5.
Ainsi, plusieurs éléments 1 à trois cylindres 2 peuvent être placés les uns à côté des autres tel que représenté sur la figure 5. Les cylindres 2 sont régulièrement espacés dans les directions parallèles aux axes longitudinaux des bras 7, et quasiment en contact les uns avec les autres suivant les directions orientées de 45° par rapport aux axes longitudinaux des bras 7.

La dimension des bras 7 suivant l'axe de révolution des cylindres 2 est inférieure ou égale à la moitié de la hauteur d'un cylindre 2.

De cette manière, les bras 7 peuvent être reliés aux cylindres 2 sur la moitié inférieure ou sur la moitié supérieure desdits cylindres 2.

Il est alors possible d'emboîter les éléments 1 « tête - bêche » tel que représenté sur la figure 7 : un premier élément 1 reposant sur les extrémités inférieures 4 de ses cylindres 2, un deuxième élément 1' reposant sur les extrémités supérieures 3 de ses cylindres 2, de telle sorte que les bras 7 du deuxième élément 1' croisent par au dessus ou en dessous les bras 7 du premier élément 1.

Lorsque des éléments 1 sont assemblés de cette manière, il est possible de faire reposer l'assemblage sur les faces latérales des cylindres 2 afin de créer un parcours en hauteur comportant une surface de parcours plus difficile.

Les extrémités supérieure 3 et inférieure 4 des cylindres permettent également d'emboîter les éléments 1 les uns sur les autres tel que représenté sur la figure 6.

Les assemblages décrits ci-dessus et correspondant aux figures 5 à 7 peuvent également être réalisés avec des éléments 1 formés de plus de trois cylindres 2 suivant les modes de réalisation représentés sur les figures 2 et 3, ou suivant d'autres modes de réalisation non représentés.

Il est possible d'obturer l'extrémité inférieure 4 de chaque cylindre 2 par un disque (non représenté) de forme complémentaire de l'évidement 5, afin que la surface externe inférieure du cylindre 2 soit plane, facilitant la progression de l'utilisateur.
Ces disques peuvent par exemple être utilisés lorsque les éléments 1 sont situés dans la position tête - bêche.

Les éléments 1 décrits précédemment peuvent être utilisés dans un jeu de construction pour former un parcours de motricité pour enfant, ou comme simple jeu de construction.

Ce jeu de construction comprend des éléments de liaison 9 permettant de relier entre eux les cylindres 2 d'un même élément 1 ou de plusieurs éléments 1.

Dans un premier mode de réalisation, l'élément de liaison 9 comprend au moins deux anneaux de liaison 10 identiques, le diamètre interne de chaque anneau 10 étant égal au diamètre de l'extrémité supérieure 3 d'un cylindre 2, l'épaisseur dudit anneau 10 étant égale à la hauteur de ladite extrémité supérieure 3 d'un cylindre.

Ainsi, lorsque qu'un anneau 10 est emboîté sur une extrémité supérieure 3 d'un cylindre 2, l'extrémité supérieure 3 ne dépasse pas de la surface supérieure de l'anneau 10 et l'utilisateur ne butte plus sur cette protubérance.

Les anneaux 10 peuvent être reliés entre eux par une surface plane comblant les espaces entre les cylindres 2.

Dans un autre mode de réalisation, l'élément de liaison 9 comprend deux anneaux 10 de liaison reliés par un bras 11 plat de forme sensiblement rectangulaire.

Dans des variantes de ce mode de réalisation, le bras 11 entre les deux anneaux 10 peut être de forme courbe (figure 10) ou en forme de S (figure 10).

Sa surface supérieure peut également être bombée (non représenté) ou alors une pièce bombée peut être emboîtée sur la surface supérieure du bras 11.

D'autres formes de bras 11 non décrites peuvent encore être utilisées.

Dans une autre variante, les deux anneaux 10 de liaison sont situés dans des plans parallèles et distincts, tel que représenté sur la figure 12.
De tels éléments de liaison 9 permettent ainsi de créer des surfaces inclinées planes ou courbes pour relier des éléments 1 situés à différentes hauteurs, ou pour relier un élément 1 au sol (figure 12).

Dans un autre mode de réalisation, l'élément de liaison 9 est une tige 12 apte à être insérée dans la cavité 6 d'un cylindre 2 suivant l'axe de révolution dudit cylindre.

Des éléments 1 reposant sur les surfaces latérales de leurs cylindres 2 peuvent ainsi être reliés par une ou plusieurs tiges 12.

Ces tiges 12 peuvent aussi être utilisées alors que les éléments 1 reposent sur leurs extrémités inférieure 4 ou supérieure 3.

Dans cette position, les cylindres 2 peuvent aussi être reliés par une ou plusieurs tiges souples (non représentées) dont les extrémités rigides sont aptes à être insérées dans la cavité 6 suivant l'axe de révolution d'un cylindre 2.

Enfin, dans un autre mode de réalisation, l'élément de liaison 9 est une plaque plane (non représentée) de faible épaisseur comportant des cavités ou trous cylindriques destinés à recevoir l'extrémité inférieure 4 des cylindres 2 des éléments 1.

Ces plaques peuvent être dans un matériau souple antidérapant empêchant les éléments 1 de glisser.

Les cavités ou trous peuvent être placés de façon très variée afin d'obtenir des arrangements d'éléments 1 divers.

Ainsi, ils peuvent par exemple maintenir les éléments 1 les uns à côté des autres.

On peut également envisager une plaque comportant des emplacements pour placer les cylindres 2 sur sa périphérie.

Le jeu de construction peut également comprendre des cylindres 2 seuls ou des éléments formés de deux cylindres 2 reliés par un bras 7 (non représentés) afin de permettre de varier les arrangements.
Les différents éléments 1 et 9 utilisés comme parcours de motricité sont d'une matière suffisamment rigide pour pouvoir supporter le poids des utilisateurs.

Si ces éléments sont utilisés comme jeu de construction, une matière moins rigide et plus agréable au toucher peut être utilisée.

## Revendications

1. Elément (1) de jeu de construction apte à être associé à d'autres éléments (1) semblables au moins par emboîtement, formé par l'assemblage de plusieurs cylindres (2), l'extrémité supérieure (3) de chaque cylindre (2) présentant un diamètre inférieur à celui dudit cylindre (2) sur une hauteur prédéterminée, l'extrémité inférieure (4) comportant un évidement (5) de même diamètre et hauteur que l'extrémité supérieure (3) dudit cylindre (2), de sorte qu'une extrémité supérieure (3) de cylindre (2) peut s'emboîter dans une extrémité inférieure (4) de cylindre (2), **caractérisé en ce qu'**il comprend au moins trois cylindres (2) de mêmes dimensions, chaque cylindre (2) étant relié à un autre cylindre (2) par au moins un bras (7), l'axe longitudinal de chaque bras (7) étant perpendiculaire aux axes de révolution desdits cylindres (2), les axes longitudinaux des bras (7) formant entre eux un angle de 90°.

2. Elément (1) selon la revendication 1, **caractérisé en ce que** la ou les face(s) latérale(s) (8) des bras (7), parallèle(s) aux axes desdits cylindres (2) présente(nt) une forme incurvée complémentaire de la forme extérieure desdits cylindres (2).

3. Elément (1) selon l'une des revendications précédentes, **caractérisé en ce que** la longueur des bras (7) et la forme incurvée de leurs faces latérales (8) sont telles qu'un cylindre (2) de même diamètre que lesdits cylindres (2) peut être inséré à l'intérieur de l'angle formé par trois cylindres (2) reliés entre eux par des bras (7), un faible jeu subsistant entre le cylindre (2) inséré, lesdits cylindres (2) et les bras (7).

4. Elément (1) selon la revendication 3, **caractérisé en ce que** le centre de symétrie du cylindre (2) inséré entre lesdits trois cylindres (2) est aligné avec les centres de symétrie de deux des cylindres (2), et situé à égale distance de ces deux centres de symétrie.

5. Elément (1) selon l'une des revendications précédentes, **caractérisé en ce que** la dimension des bras (7) suivant l'axe de révolution des cylindres (2) est inférieure ou égale à la moitié de la hauteur d'un cylindre (2).

6. Elément (1) selon la revendication 5, **caractérisé en ce que** les bras (7) sont reliés aux cylindres (2) sur la moitié inférieure ou sur la moitié supérieure desdits cylindres (2).

7. Elément (1) selon l'une des revendications précédentes, **caractérisé en ce que** cinq cylindres (2) sont reliés deux à deux par quatre bras, un des cylindres (2) étant relié aux quatre autres.

8. Elément (1) selon l'une des revendications précédentes, **caractérisé en ce que** les cylindres (2) présentent une cavité (6) les traversant suivant leur axe de révolution.

9. Elément (1) selon l'une des revendications précédentes, **caractérisé en ce que** l'extrémité inférieure (4) de chaque cylindre peut être obturée par un disque de forme complémentaire, afin que la surface externe inférieure du cylindre (2) soit plane.

10. Jeu de construction **caractérisé en ce qu'**il comprend un ou plusieurs éléments (1) selon l'une des revendications précédentes et des éléments de liaison (9) permettant de relier entre eux les cylindres (2) dudit ou desdits éléments (1).

11. Jeu de construction selon la revendication 10 **caractérisé en ce que** l'élément de liaison (9) comprend au moins deux anneaux (10) de liaison identiques, le diamètre interne de chaque anneau (10) étant égal au diamètre de l'extrémité supérieure (3) d'un cylindre (2), l'épaisseur dudit anneau (10) étant égale à la hauteur de ladite extrémité supérieure (3) d'un cylindre (2).

12. Jeu de construction selon la revendication 11, **caractérisé en ce que** l'élément de liaison (9) comprend deux anneaux (10) de liaison reliés par un bras (11) plat de forme sensiblement rectangulaire.

13. Jeu de construction selon la revendication 11, **caractérisé en ce que** l'élément de liaison (9) comprend deux anneaux (10) de liaison reliés par un bras (11) de forme courbe.

14. Jeu de construction selon la revendication 11, **caractérisé en ce que** l'élément de liaison (9) comprend deux anneaux (10) de liaison reliés par un bras (11) bombé.

15. Jeu de construction selon l'une des revendications 10 à 14, **caractérisé en ce que** les deux anneaux (10) de liaison sont situés dans des plans parallèles et distincts.

16. Jeu de construction selon la revendication 10, **caractérisé en ce que** l'élément de liaison (9) est une tige (12) apte à être insérée dans la cavité (6) d'un cylindre (2) suivant l'axe de révolution dudit cylindre.

17. Jeu de construction selon la revendication 10, **caractérisé en ce que** l'élément de liaison (9) est une tige souple dont les extrémités rigides sont aptes à être insérées dans la cavité (6) d'un cylindre (2) suivant l'axe de révolution dudit cylindre.

18. Jeu de construction selon la revendication 10, **caractérisé en ce que** l'élément de liaison (9) est une plaque plane de faible épaisseur comportant des cavités cylindriques destinées à recevoir l'extrémité inférieure (4) des cylindres (2) des éléments (1).

19. Jeu de construction selon la revendication 18, **caractérisé en ce que** les cavités sont réparties sur la plaque de sorte que les éléments (1) soient placés suivant une configuration particulière.

## Patentansprüche

1. Spielbaustein (1), geeignet durch Einfügung mit anderen, mindestens ähnlichen Bausteinen (1) vereinigt zu werden, gebildet durch die Verbindung mehrerer Zylindern (2), wobei der Durchmesser des oberen Endes (3) jedes Zylinders (2) kleiner ist als der Durchmesser des Zylinders (2) in einer bestimmten Höhe und das Ende (4) eine Vertiefung (5) desselben Durchmessers und derselben Höhe wie das obere Ende (3) des genannten Zylinders (2) aufweist, so dass ein oberes Ende (3) des Zylinders (2) eingefügt werden kann in ein unteres Ende (4) des Zylinders (2),
**dadurch gekennzeichnet, dass** er wenigstens drei Zylinder (2) mit denselben Abmessungen umfasst, jeder Zylinder (2) mit einem anderen Zylinder (2) durch wenigstens einen Arm (7) verbunden ist, die Längsachse jedes Arms (7) senkrecht ist zu den Rotationsachsen der genannten Zylinder (2), die Längsachsen der Arme (7) miteinander einen Winkel von 90° bilden.

2. Baustein (1) nach Anspruch 1, **dadurch gekennzeichnet, dass** die zu den Achsen der genannten Zylinder (2) paralle(n) Seitenfläche(n) (8) der Arme (7) eine zu den genannten Zylindern (2) komplementäre Kurvenform aufweisen.

3. Baustein (1) nach einem der vorangehenden Ansprüche, **dadurch gekennzeichnet, dass** die Länge der Arme (7) und die Kurvenform ihrer Seitenflächen (8) so sind, dass ein Zylinder (2) mit demselben Durchmesser wie die genannten Zylinder (2) in den Winkel eingefügt werden kann, den drei durch zwei Arme (7) miteinander verbundene Zylinder (2) bilden, wobei zwischen dem eingefügten Zylinder (2), den genannten Zylindern (2) und den Armen (7) ein geringes Spiel bestehen bleibt.

4. Baustein (1) nach Anspruch 3, **dadurch gekennzeichnet, dass** der Symmetriemittelpunkt des zwischen die genannten drei Zylinder (2) eingefügten Zylinders (2) mit den Symmetriemittelpunkten von zwei der Zylinder (2) fluchtet und von diesen beiden Symmetriemittelpunkten denselben Abstand hat.

5. Baustein (1) nach einem der vorangehenden Ansprüche, **dadurch gekennzeichnet, dass** die Abmessung der Arme (7) entsprechend der Rotationsachse der Zylinder (2) kleiner ist als die Hälfte der Höhe eines Zylinders (2) oder gleich.

6. Baustein (1) nach Anspruch 5, **dadurch gekennzeichnet, dass** die Arme (7) mit den Zylindern (2) in der unteren Hälfte oder in der oberen Hälfte der genannten Zylinder (2) verbunden sind.

7. Baustein (1) nach einem der vorangehenden Ansprüche, **dadurch gekennzeichnet, dass** die Zylinder (2) paarig durch vier Arme verbunden sind, wobei einer der Zylinder (2) mit den anderen vier Zylindern verbunden ist.

8. Baustein (1) nach einem der vorangehenden Ansprüche, **dadurch gekennzeichnet, dass** die Zylinder (2) einen Hohlraum (6) aufweisen, der sie entsprechend ihrer Längsachse durchquert.

9. Baustein (1) nach einem der vorangehenden Ansprüche, **dadurch gekennzeichnet, dass** das untere Ende (4) jedes Zylinders durch eine Scheibe von komplementärer Form verschlossen werden kann, so dass die untere Außenoberfläche des Zylinders (2) eben ist.

10. Bausatz, **dadurch gekennzeichnet, dass** er einen oder mehrere Bausteine (1) nach einem der vorangehenden Ansprüche und Verbindungselemente (9) umfasst, die ermöglichen, die Zylinder (2) von einem Baustein oder Bausteinen (1) miteinander zu verbinden.

11. Bausatz nach Anspruch 10, **dadurch gekennzeichnet, dass** das Verbindungselement (9) wenigstens zwei identische Verbindungsringe (10) umfasst, wobei der Innendurchmesser jedes Rings (10) gleich dem Durchmesser des oberen Endes (3) eines Zylinders (2) ist und die Dicke des genannten Rings (10) gleich der Höhe des genannten oberen Endes (3) eines Zylinders (2).

12. Bausatz nach Anspruch 11, **dadurch gekennzeichnet, dass** das Verbindungselement (9) zwei identische Verbindungsringe (10) umfasst, verbunden durch einen flachen Arm (11) von im Wesentlichen rechteckiger Form.

13. Bausatz nach Anspruch 11, **dadurch gekennzeichnet, dass** das Verbindungselement (9) zwei Verbindungsringe (10) umfasst, verbunden durch einen kurvenförmigen Arm (11).

14. Bausatz nach Anspruch 11, **dadurch gekennzeichnet, dass** das Verbindungselement (9) zwei Verbindungsringe (10) umfasst, verbunden durch einen gewölbten Arm (11).

15. Bausatz nach einem der Ansprüche 10 bis 14, **dadurch gekennzeichnet, dass** die beiden Verbindungsringe (10) sich in unterschiedlichen und parallelen Ebenen befinden.

16. Bausatz nach Anspruch 10, **dadurch gekennzeichnet, dass** das Verbindungselement (9) eine biegsame Stange (12) ist, die in den Hohlraum (6) eines Zylinders (2) eingefügt werden kann, entsprechend der Rotationsachse des genannten Zylinders.

17. Bausatz nach Anspruch 10, **dadurch gekennzeichnet, dass** das Verbindungselement (9) eine biegsame Stange ist, deren steife Enden in den Hohlraum (6) eines Zylinders (2) eingefügt werden können, entsprechend der Rotationsachse des genannten Zylinders.

18. Bausatz nach Anspruch 10, **dadurch gekennzeichnet, dass** das Verbindungselement (9) eine ebene Platte von geringer Dicke ist, die zylindrische Hohlräume umfasst, die dazu dienen, das obere Ende (4) des Zylinders (2) der Elemente (1) aufzunehmen.

19. Bausatz nach Anspruch 18, **dadurch gekennzeichnet, dass** die Hohlräume so auf der Platte verteilt sind, dass die Elemente (1) entsprechend einer speziellen Konfiguration angeordnet sind.

## Claims

1. An element (1) of a construction set capable of being associated with other similar elements (1) at least by fitting together, formed by the assembly of several cylinders (2), the upper end (3) of each cylinder (2) having a diameter less than that of the said cylinder (2) at a predetermined height, the lower end (4) comprising a recess (5) of the same diameter and height as the upper end (3) of the said cylinder (2), so that an upper end (3) of a cylinder (2) may fit into a lower end (4) of a cylinder (2),
**characterised in that** it comprises at least three cylinders (2) of the same dimensions, each cylinder (2) being connected to another cylinder (2) by at least one arm (7), the longitudinal axis of each arm (7) being perpendicular to the axes of revolution of the said cylinders (2), the longitudinal axes of the arms (7) forming between them an angle of 90°.

2. An element according to Claim 1,
**characterised in that** the lateral face or faces (8) of the arms (7), parallel to the axes of the said cylinders (2), has or have a complimentary inwardly curved shape of the outer shape of the said cylinders (2).

3. An element (1) according to one of the preceding Claims,
**characterised in that** the length of the arms (7) and the inwardly curved shape of their lateral faces (8) are such that a cylinder (2) of the same diameter as the said cylinders (2) can be inserted inside the angle formed by three cylinders (2) that are connected by arms (7), a slight clearance remaining between the inserted cylinder (2), the said cylinders (2) and the arms (7).

4. An element (1) according to Claim 3,
**characterised in that** the centre of symmetry of the cylinder (2) inserted between the said three cylinders (2) is aligned with the centres of symmetry of two of the cylinders (2), and situated at equal distance of these two centres of symmetry.

5. An element (1) according to one of the preceding Claims,
**characterised in that** the dimension of the arms (7) along the axis of revolution of the cylinders (2) is less than or equal to half the height of a cylinder (2).

6. An element (1) according to Claim 5,
**characterised in that** the arms (7) are connected to the cylinders (2) over the lower half or over the upper half of the said cylinders (2).

7. An element (1) according to one of the preceding Claims,
**characterised in that** five cylinders (2) are connected two by two by four arms, one of the cylinders (2) being connected to the four others.

8. An element (1) according to one of the preceding Claims,
**characterised in that** the cylinders (2) have a cavity (6) passing through them along their axis of revolution.

9. An element (1) according to one of the preceding Claims,
**characterised in that** the lower end (4) of each cylinder may be blocked by a disk having a complementary shape, so that the lower external surface of the cylinder (2) is plane.

10. A construction set,
**characterised in that** it comprises one or more elements (1) according to one of the preceding Claims and connecting elements (9) which enable the cylinders (1) of the said element or elements (1)to be connected to one another.

11. A construction set according to Claim 10,
**characterised in that** the connecting element (9) comprises at least two identical connecting rings (10), the internal diameter of each ring (10) being equal to the diameter of the upper end (3) of a cylinder (2), the thickness of the said ring (10) being equal to the height of the said upper end (3) of a cylinder (2).

12. A construction set according to Claim 11,
**characterised in that** the connecting element (9) comprises two connecting rings (10) connected by a flat arm (11) having a substantially rectangular shape.

13. A construction set according to Claim 11,
**characterised in that** the connecting element (9) comprises two connecting rings (10) connected by an arm (11) having a curved shape.

14. A construction set according to Claim 11,
**characterised in that** the connecting element (9) comprises two connecting rings (10) connected by a convex arm (11).

15. A construction set according to one of Claims 10 to 14,
**characterised in that** the two connecting rings (10) are situated in parallel, separate planes.

16. A construction set according to Claim 10,
**characterised in that** the connecting element (9) is a rod (12) capable of being inserted in the cavity (6) of a cylinder (2) along the axis of revolution of the said cylinder.

17. A construction set according to Claim 10,
**characterised in that** the connecting element (9) is a flexible rod, the rigid ends of which are suitable to be inserted into the cavity (6) of a cylinder (2) along the axis of revolution of the said cylinder.

18. A construction set according to Claim 10,
**characterised in that** the connecting element (9) is a planar plate of little thickness comprising cylindrical cavities intended to receive the lower end (4) of the cylinders (2) of the elements (1).

19. A construction set according to Claim 18,
**characterised in that** the cavities are distributed over the plate so that the elements (1) are placed in a particular configuration.
